# EUROPÄISCHE PATENTSCHRIFT

(11) **EP 1 810 251 B1**
(45) Veröffentlichungstag und Bekanntmachung des Hinweises auf die Patenterteilung: **06.07.2011**
(21) Anmeldenummer: 05806355.3
(22) Anmeldetag: 10.10.2005
(51) Int. Cl.: G07D 7/00, G07D 11/00

(54) **VERFAHREN UND VORRICHTUNG FÜR DIE BEARBEITUNG VON BANKNOTEN**
METHOD AND DEVICE FOR PROCESSING BANKNOTES
PROCEDE ET DISPOSITIF DE TRAITEMENT DE BILLETS DE BANQUE

(30) Priorität: 08.10.2004 DE 102004049209
(43) Veröffentlichungstag der Anmeldung: 25.07.2007
(73) Patentinhaber: Giesecke & Devrient GmbH, 81677 München (DE)
(72) Erfinder: BUNTSCHECK, Wilhelm, 82515 Wolfratshausen (DE); STEIN, Dieter, 83607 Holzkirchen (DE); WILFER, Kurt, 85764 Oberschleissheim (DE)
(74) Vertreter: Höhfeld, Jochen
(86) Internationale Anmeldenummer: PCT/EP2005/010901
(87) Internationale Veröffentlichungsnummer: WO 2006/040117

(56) Entgegenhaltungen:
- DE-A1- 10 239 226
- US-A1- 2003 132 281
- US-A1- 2004 039 479
- US-A1- 2004 131 230

## Beschreibung

Die vorliegende Erfindung betrifft ein Verfahren und eine Vorrichtung für die Bearbeitung von Banknoten.

Bei der Bearbeitung von Banknoten wird ein Stapel von Banknoten in ein Eingabefach eingelegt, von wo aus die Banknoten vereinzelt werden. Die vereinzelten Banknoten werden an ein Transportsystem übergeben, von Sensoren überprüft und in Abhängigkeit von der Überprüfung Ausgabefächem zugeordnet. Die Banknoten werden dabei auf Echtheit, Verschmutzung, Beschädigung, Art usw. geprüft und abhängig davon in die verschiedenen Ausgabefächer sortiert. Banknoten die nicht eindeutig oder fehlerfrei erkannt wurden, werden in ein besonderes Ausgabefach, ein Rückweisungsfach, sortiert.

Bei der Bearbeitung von Banknoten spielt die Erkennung einer auf die Banknoten aufgedruckten Seriennummer eine immer größere Rolle, um z. B. die Qualität der Bearbeitung zu verbessern.

Aus der DE 102 39 226 A1 sind beispielsweise eine Vorrichtung und ein Verfahren für die Prüfung von Banknoten bekannt, bei denen die Seriennummern der zu bearbeitenden Banknoten von Sensoren erfaßt und von einer Steuereinrichtung ermittelt werden. Aus der Seriennummer wird für jede Banknote ermittelt, welcher Charge und/ oder Emission die jeweilige Banknote angehört. In Abhängigkeit von Charge und/oder Emission werden Referenzdaten für die Bearbeitung der jeweiligen Banknote ausgewählt, welche die spezifischen Eigenschaften der jeweiligen Charge und/oder Emission berücksichtigen, wodurch insgesamt die Qualität der Bearbeitung der Banknoten erhöht wird.

Eine weitere Vorrichtung zur Ermittlung von Seriennummer ist aus der US 2004/0039479 A1 bekannt.

Werden Seriennummern von Banknoten bei der Bearbeitung der Banknoten ermittelt und für den Bearbeitungsprozeß oder andere Vorgänge verwendet, z. B. die Rückverfolgung von Banknoten, ist es von höchster Wichtigkeit, die Seriennummern richtig und fehlerfrei zu ermitteln. Wird die Seriennummer nicht richtig erkannt, werden der Bearbeitungsprozeß sowie die sonstigen Vorgänge erheblich beeinträchtigt bzw. unmöglich.

Aufgabe der vorliegenden Erfindung ist es deshalb, ein Verfahren und eine Vorrichtung für die Bearbeitung von Banknoten anzugeben, welche eine sichere Ermittlung von auf den Banknoten aufgedruckten Seriennummern ermöglichen.

Diese Aufgabe wird erfindungsgemäß durch die Merkmale der unabhängigen Ansprüche gelöst.

Die Erfindung geht dabei davon aus, zur Bearbeitung von Banknoten die Banknoten zu vereinzeln, die vereinzelten Banknoten durch eine Sensoreinrichtung zu mehreren Ausgabeeinheiten zu transportieren, die Banknoten durch Auswerten von Daten zu überprüfen sowie Seriennummern der Banknoten zu ermitteln und zu speichern, woraufhin die Banknoten, in Abhängigkeit vom Ergebnis der Überprüfung, in die Ausgabeeinheiten transportiert werden, wobei bei der Ermittlung der Seriennummern der Banknoten für jede Banknote eine eindeutige Seriennummer festgelegt wird, wobei die eindeutige Kennung bei Problemen als zufällige Folge von Ziffern und/oder alphanumerischen Zeichen erzeugt und gespeichert wird.

Der Vorteil der Erfindung ist insbesondere darin zu sehen, daß durch die Festlegung einer eindeutigen Seriennummer für jede bearbeitete Banknote, eine sichere Zuordnung aller bearbeiteter Banknoten möglich ist, da diese über die eindeutig festgelegten Seriennummern individualisiert sind und somit jederzeit voneinander unterschieden werden können, wodurch insgesamt die Bearbeitung der Banknoten verbessert wird.

Bei einer Weiterbildung soll die Bearbeitung von Banknoten auch für den Fall verbessert werden, daß während der Bearbeitung der Banknoten Störungen auftreten.

Die Weiterbildung sieht dazu vor, die Reihenfolge der ermittelten Seriennummern der Banknoten zu speichern. Damit ist eine sichere Rückverfolgung und Zuordnung von bearbeiteten Banknoten auch dann möglich, falls die Bearbeitung durch Störungen beeinflußt wird.

Weitere Vorteile der vorliegenden Erfindung ergeben sich aus den abhängigen Ansprüchen sowie der nachfolgenden Beschreibung eines Ausführungsbeispiels anhand von Figuren.

Es zeigt:
- Figur 1: einen prinzipiellen Aufbau einer Banknotenbearbeitungsmaschi- ne für die Bearbeitung von Banknoten, und
- Figur 2: eine Ermittlung einer Seriennummer einer Banknote.

Figur 1 zeigt einen prinzipiellen Aufbau einer Banknotenbearbeitungsmaschine 100 für die Bearbeitung von Banknoten.

Die Banknotenbearbeitungsmaschine 100 weist eine Eingabeeinheit 110 auf, in welche die Banknoten bzw. Einzahlungen eingelegt werden. An die Eingabeeinheit 110 angeschlossen ist ein Vereinzeler 111, welcher einzelne Banknoten aus der Eingabeeinheit 110 entnimmt und einzeln an ein Transportsystem 120 übergibt.

Das Transportsystem 120 transportiert die einzelnen Banknoten durch eine Sensoreinrichtung 112, welche mittels Sensoren Daten von den Banknoten ermittelt, die beispielsweise Rückschlüsse auf Eigenschaften der jeweiligen Banknote wie Echtheit, Zustand, Art, d. h. deren Währung und Stückelung, usw. ermöglichen. Die ermittelten Daten der Banknote werden an eine Steuereinrichtung 140 übergeben, welche die Daten mittels gespeicherter Referenzdaten auswertet und jeder bearbeiteten Banknoten die ermittelten Eigenschaften wie Währung, Stückelung, Echtheit, Zustand usw. zuweist. Aufgrund der ermittelten Eigenschaften wird der weitere Fluß der Banknoten durch die Banknotenbearbeitungsmaschine 100 von der Steuereinrichtung 140 gesteuert. Dazu wirkt die Steuereinrichtung 140 auf Weichen 121 bis 124 ein, die Bestandteil des Transportsystems 120 sind und es erlauben, die Banknoten gemäß der ermittelten Eigenschaften in Ausgabeeinheiten 130 bis 138 abzulegen. Die Ausgabeeinheiten 130 bis 137 können beispielsweise als Spiralfachstapler ausgebildet sein, welche die abzulegenden Banknoten mittels rotierender Einheiten 130,132,134,136, die Spiralfächer aufweisen, in Ablagen 131, 133, 135, 137 abstapeln. Die Ausgabeeinheit 138 kann als Schredder ausgebildet sein, z. B. um nicht mehr für den Banknotenumlauf geeignete Banknoten zu zerstören.

Die Bedienung der Banknotenbearbeitungsmaschine 100 wird mittels einer Ein-/ Ausgabeeinrichtung 150 gesteuert, welche dazu z. B. eine Anzeige und/oder einen Drucker sowie eine Tastatur oder einen Touch-Screen aufweist.

Die Sensoreinrichtung 112 kann einen Sensor enthalten, der ein Abbild der jeweiligen Banknote erzeugt, z. B. einen CCD-Sensor, dessen Daten zur weiteren Auswertung an die Steuereinrichtung 140 übergeben werden. Damit die Seriennummer unabhängig von der Lage der Banknoten immer erkannt werden kann, kann die Sensoreinrichtung 112 auch einen zweiten CCD-Sensor enthalten, wobei die beiden CCD-Sensoren derart angeordnet sind, daß sie beide Seiten der jeweiligen Banknote erfassen. In einem ersten Schritt ermittelt die Steuereinrichtung 140 einen die Seriennummer aufweisenden Bereich der Banknote. Dies kann beispielsweise durch Ermittlung von Währung und Stückelung erfolgen, da dann die Position der Seriennummer innerhalb der Banknote bekannt ist. Eine weitere Möglichkeit stellt die Verwendung eines Infrarotsensors dar, da Seriennummern häufig mit einer Farbe gedruckt werden, welche infrarotes Licht absorbiert, so daß die die Seriennummer enthaltende Stelle der Banknote ermittelt werden kann. In einem zweiten Schritt ermittelt die Steuereinrichtung 140 die Seriennummer. Dazu können beispielsweise bekannte Verfahren zur Erkennung von Zeichen verwendet werden. Die so ermittelte Seriennummer kann für die weitere Bearbeitung verwendet werden. Zusätzlich können die ermittelten Eigenschaften der jeweiligen Banknote wie Echtheit, Zustand, Währung, Stükkelung usw. der Seriennummer zugeordnet werden und für die weitere Bearbeitung zusammen mit der Seriennummer in der Steuereinrichtung 140 gespeichert werden.

Probleme bei der Bearbeitung von Banknoten in der Banknotenbearbeitungsmaschine 100 können auftreten, wenn es zu Betriebsstörungen wie Stauungen usw. kommt. Zur Erkennung von Betriebsstörungen kann die Banknotenbearbeitungsmaschine 100 beispielsweise Detektoren 161 bis 166 aufweisen, z. B. Lichtschranken. Die Lichtschranken 161 bis 166 sind entlang des Transportsystems 120 angeordnet und ermöglichen die Überwachung der ordnungsgemäßen Bearbeitung der einzelnen Banknoten in der Banknotenbearbeitungsmaschine 100, von der Eingabeeinheit 110 bis zu den Ausgabeeinheiten 130 bis 137 bzw. bis zum Schredder 138. Dazu werden die Signale der Lichtschranken 161 bis 166 von der Steuereinrichtung 140 ausgewertet. Wird eine Betriebsstörung erkannt oder vermutet, kann die Steuereinrichtung 140 die weitere Bearbeitung der Banknoten durch die Banknotenbearbeitungsmaschine 100 stoppen. Dazu wird insbesondere der Vereinzeler 111, und wahlweise zusätzlich auch das Transportsystem 120 angehalten. Ebenso kann es vorgesehen sein, daß bei Auftreten einer Betriebsstörung die im Transportsystem 120 befindlichen Banknoten in eine der Ausgabeeinheiten 130 bis 137 transportiert werden, die als Rückweisungsfach verwendet wird, damit diese Banknoten gesondert z. B. von einer Bedienperson bearbeitet werden können.

Bei einer derartigen Betriebsstörung kann es sich beispielsweise um einen Stau der Banknoten im Transportsystem 120 handeln. Ein Stau wird von der Steuereinrichtung 140 erkannt, wenn z. B. ein erwartetes Signal einer der Lichtschranken 161 bis 166 nach einem vorgegebenen Zeitraum ausbleibt oder wenn eine der Lichtschranken 161 bis 166 ein Dauersignal abgibt. Die zu diesem Zeitpunkt in Bearbeitung befindlichen Banknoten, d. h. die im Transportsystem 120 befindlichen Banknoten, werden dann beispielsweise von der Bedienperson entnommen und gesondert bearbeitet.

Bei der gesonderten Bearbeitung kann es vorgesehen sein, daß die Bedienperson sich mittels der Anzeige der Ein-/ Ausgabeeinrichtung 150 die Seriennummern sowie die den Seriennummern zugeordneten Eigenschaften wie Echtheit, Zustand, Währung, Stückelung usw. der jeweils zugehörigen Banknote anzeigen läßt. Mittels der Seriennummer sowie den zugeordneten Eigenschaften kann die Bedienperson die betroffen Banknoten mittels deren Seriennummern identifizieren und wie vorgesehen bearbeiten, beispielsweise einer bestimmten Ausgabeeinheit zuordnen. Dabei kann auch die ursprüngliche Reihenfolge der Banknoten wiederhergestellt werden. Die Bedienperson liest dazu die Seriennummer von den Banknoten und vergleicht diese mit der Reihenfolge der gespeicherten Seriennummern. Dies ist insbesondere dann von Bedeutung, wenn verschiedene Einzahlungen gleichzeitig mit der Banknotenbearbeitungsmaschine 100 bearbeitet werden, um die Banknoten der jeweiligen Einzahlung zuordnen zu können. Die verschieden Einzahlungen können dabei durch Trennkarten voneinander getrennt sein.

Es kann auch vorgesehen sein, daß die Detektoren 161 bis 166 die Seriennummern der zu bearbeitenden Banknoten erfassen können, z. B. wie oben im Zusammenhang mit der Sensoreinrichtung 112 beschrieben. In diesem Fall kann der Weg jeder einzelnen Banknote während der Bearbeitung in der Banknotenbearbeitungsmaschine 100 lückenlos von der Steuereinrichtung 140 überwacht werden. Insbesondere ist mittels des unmittelbar vor dem Schredder 138 angebrachten Detektors 166 in diesem Fall möglich nicht nur festzustellen, daß eine Banknote der Zerstörung zugeführt wird, sondern die Identität der Banknote kann anhand der Seriennummer festgestellt werden.

Häufig ist die Erfassung der Seriennummern von Banknoten problematisch, z. B. weil die Seriennummer teilweise verdeckt ist. In Figur 2 ist beispielhaft eine Banknote 10 mit einer Seriennummer 20 dargestellt. Ein Teil der Seriennummer 20 ist von einem Fleck 30 mehr oder weniger stark verdeckt, weshalb die Erkennung der Seriennummer 20 nicht möglich ist. Bei der Bearbeitung der Banknote 10 in der Banknotenbearbeitungsmaschine 100 werden die Daten des Abbilds der Banknote 10 von der Sensoreinrichtung 112 an die Steuereinrichtung 140 übertragen.

In einem ersten Schritt a) wird von der Steuereinrichtung 140 die Position und der Bereich 40 der Seriennummer 20 innerhalb der Banknote 10 festgestellt, z. B. wie oben beschrieben.

In einem zweiten Schritt b) wird mittels eines Verfahrens zur Erkennung von Zeichen (OCR: optical character recognition) eine Seriennummer 50 aus dem Abbild bzw. dem zuvor festgestellten Bereich 40 ermittelt.

In einem dritten Schritt c) wird die ermittelte Seriennummer 50 in einer Datenbank 60 der Steuereinrichtung 140 für die weitere Bearbeitung gespeichert SN.

In der Datenbank 60 können zusätzlich zur der ermittelten Seriennummer 50 weitere, die Seriennummer 20 bzw. die jeweilige Banknote 10 betreffende Informationen gespeichert werden. Beispielsweise kann gespeichert werden, wie gut die Seriennummer 20 gelesen bzw. erkannt werden konnte. Eine die Lesbarkeit bzw. Erkennbarkeit betreffende Information L kann z. B. als prozentuale Angabe gespeichert werden. Liegt die Lesbarkeit bzw. Erkennbarkeit unterhalb eins bestimmten Schwellenwerts, z. B. 50 %, kann zusätzlich eine weitere die Banknote 10 kennzeichnende Information B gespeichert werden. Dabei kann es sich um das Abbild der Banknote 10 oder einen Teil des Abbilds der Banknote 10 handeln, insbesondere den für die Seriennummer 20 festgestellten Bereich 40. Darüber hinaus können in der Datenbank 60 auch die oben beschriebenen Eigenschaften der Banknoten gespeichert und mit der jeweiligen Seriennummer verknüpft werden, die von der Steuereinrichtung 140 aus den Daten der Sensoreinrichtung 112 ermittelt werden. Ebenso können Daten der Sensoreinrichtung 112 für jede Banknote gespeichert werden.

Sollte die Ermittlung der Seriennummer 20 fehlschlagen, z.B. weil ein Teil der Seriennummer 20 von einem Fleck 30 verdeckt ist und nicht oder nicht vollständig aus den Daten der Sensoreinrichtung 112 mittels OCR erkannt werden kann, kann ein spezieller Algorithmus verwendet werden. Dieser erzeugt aus der in den Daten der Sensoreinrichtung 112 enthaltenen Bildenformation (mit Fleck) eine eindeutige Kennzeichnung, welche aus alphanumerischen Zeihen bestehen kann. Dazu kann der spezielle Algorithmus den Bereich 40 der Seriennummer 20 z. B. in einzelne Rechtecke aufteilen. Innerhalb eines jeden Rechtecks wird aus der darin befindlichen Bildinformation der Helligkeitsmittelwert gewonnen und anschließend auf eine einstellige Ziffer oder ein Zeichen normiert. Statt des Helligkeitsmittelwertes sind auch andere Auswertungen denkbar, wie z. B. der häufigste Helligkeitswert in einem Rechteck oder ähnliches. Ebenso kann statt Rechtecken eine andere Aufteilung gewählt werden. Die Aneinanderreihung der so gewonnenen alphanumerischen Zeichen ergibt die eindeutige Kennung. Um sofort erkennen zu können, daß es sich um eine eindeutige Kennzeichnung 50 und nicht um eine erkannte Seriennummer 20 handelt, kann die eindeutige Kennzeichnung 50 durch ein besonderes Zeichen 50' markiert werden.

Sollte die Ermittlung der Seriennummer 20 fehlschlagen, z. B. weil ein Teil der Seriennummer 20 von einem Fleck 30 verdeckt ist und nicht oder nicht vollständig erkannt werden kann, kann statt der zuvor beschriebenen Vorgehensweise eine individuelle und eindeutige Kennzeichnung 50 auch dadurch vergeben werden, daß eine zufällig Reihenfolge aus alphanumerischen Zeichen erzeugt wird, z. B. eine Zufallszahl. Diese eindeutige Kennzeichnung 50 unterscheidet sich insbesondere von allen in der Datenbank 60 gespeicherten zuvor ermittelten Seriennummern, auch von zuvor vergebenen eindeutigen Kennzeichnungen. Auf diese Weise ist sichergestellt, daß die der so vergebenen eindeutigen Kennung 50 zugeordneten Eigenschaften der Banknote 10 bei einer späteren Überprüfung eindeutig mit der entsprechenden Banknote 10 in Verbindung gebracht werden können. In der Datenbank 60 wird zusammen mit dieser eindeutigen Kennzeichnung 50 zumindest das Abbild oder der festgestellte Bereich 40 gespeichert, um die Banknote 10 bei der besonderen Bearbeitung anhand des gespeicherten Abbilds oder festgestellten Bereichs 40 identifizieren zu können.

Eine weitere Verbesserung der Erkennung der Seriennummern von Banknoten kann erreicht werden, wenn in den Seriennummern enthaltene Prüfziffern durch die Steuereinrichtung 140 ausgewertet werden. Dies kann auch zusätzlich zu der zuvor beschriebenen Vorgehensweise geschehen.

Durch die Auswertung der Prüfziffer kann festgestellt werden, ob die erkannte Seriennummer eine zulässige Seriennummer ist. Dadurch ist gewährleistet, daß die Seriennummer von der Steuereinrichtung 140 richtig erkannt wurde. Wird jedoch festgestellt, daß die erkannte Seriennummer keine zulässige Seriennummer ist, kann - wie oben beschrieben - eine eindeutige Kennzeichnung 50 vergeben und zusammen mit zumindest dem festgestellten Bereich 40 gespeichert werden. Bestimmte Prüfziffer-Systeme erlauben es auch, eine oder mehrere fehlerhaft erkannte Ziffern und/oder Zeichen der durch die Steuereinrichtung 140 erkannten Seriennummer zu korrigieren. Dadurch wird es alternativ oder zusätzlich möglich, statt für fehlerhaft erkannte Seriennummern eine eindeutige Kennung 50 zu vergeben, die fehlerhaften Seriennummern zu korrigieren. Bei bekannten Prüfziffer-Systemen ist es beispielsweise vorgesehen, daß eine Quersumme über die Ziffern der Seriennummer gebildet wird. Weist die Quersumme mehr als eine Stelle auf, wird solange eine Quersumme gebildet, bis die Quersumme eine einstellige Zahl ist. Diese wird dann mit der Prüfziffer verglichen. Bei Übereinstimmung von Quersumme und Prüfziffer ist die Seriennummer korrekt. In die Bildung der Quersumme können auch in der Seriennummer Buchstaben einbezogen werden, dazu wird den Buchstaben ein bestimmter Wert oder eine bestimmte Zahl zugewiesen, z. B. die Stelle im Alphabet, also 1 für A, 2 für B usw.

Eine weitere Verbesserung der Erkennung der Seriennummern ist möglich, wenn eine Seriennummer 20, 20' mehrfach auf die Banknote 10 aufgebracht ist. In diesem Fall können die mehrfach aufgebrachten Seriennummern 20, 20' in der oben beschriebenen Weise von der Steuereinrichtung 140 ermittelt und von der Steuereinrichtung 140 verglichen werden. Bei Abweichungen liegt eine Fälschung oder eine fälschungsverdächtige Banknote vor.

Eine Abweichung kann auf eine Fälschung hinweisen, die aus mehreren echten Banknoten erzeugt wurde, wobei die echten Banknoten zerschnitten und wieder zusammengeklebt werden. Dabei werden die Banknoten so zerschnitten, daß die zusammengeklebten Fälschungen geringfügig kleiner als eine echte Banknote sind, wodurch es möglich ist, aus z. B. 20 Banknoten 21 Fälschungen zusammenzusetzen, die in der Regel unterschiedliche Seriennummern 20, 20' aufweisen.

Das Auftreten einer Abweichung kann aber auch auf eine fehlerhafte Erkennung bei einer der Seriennummern 20, 20' durch die Steuereinrichtung 140 hinweisen. Kann z. B. durch die Prüfung anderer Merkmale der Banknote ausgeschlossen werden, daß es sich um eine Fälschung handelt, ist es möglich eine Korrektur der fehlerhaft erkannten Seriennummer mittels mindestens einer zweiten, richtig erkannten Seriennummer vorzunehmen, da durch das Vorliegen mehrerer Seriennummern 20, 20' mehr Daten für die Auswertung durch die Steuereinrichtung 140 zur Verfügung stehen.

Die für mehrere Seriennummern 20, 20' beschriebenen Maßnahmen zur Erkennung der Seriennummer können auch zusätzlich zu den zuvor beschriebenen Vorgehensweisen durchgeführt werden. Sollte die Seriennummer mehr als zweifach auf einer Banknote aufgebracht sein, sind selbstverständlich weitere Vergleiche möglich.

Es ist offensichtlich, daß in der oben beschriebenen Weise an Stelle von Banknoten auch andere Wertdokument wie Schecks, Eintrittskarten, Gutscheine Trennkarten usw. bearbeitet werden können, falls diese eine der Seriennummer von Banknoten vergleichbare Individualisierung aufweisen. In den obigen Beispielen wurde die Bearbeitung von Banknoten anhand einer Banknotenbearbeitungsmaschine erläutert, die zum Prüfen und Sortieren von Banknoten geeignet ist. Es ist offensichtlich, daß die beschriebene Bearbeitung und Erkennung von Seriennummern auch für andere Banknotenbearbeitungsmaschinen geeignet ist, bei denen Seriennummern erfaßt werden, z. B. Banknotenbearbeitungsmaschinen für die Einzahlung und/ oder Auszahlung von Banknoten usw.

## Patentansprüche

1. Verfahren für die Bearbeitung von Banknoten, mit folgenden Schritten:
- Vereinzeln der Banknoten,
- Transportieren der vereinzelten Banknoten durch eine Sensoreinrichtung (112; 161 bis 166) zu mehreren Ausgabeeinheiten (130 bis 138),
- Überprüfen der Banknoten durch Auswerten von Daten der Sensoreinrichtung (112; 161 bis 166) sowie Ermitteln und Speichern von Seriennummern der Banknoten durch eine Steuereinrichtung (140),
- Transportieren der Banknoten in die Ausgabeeinheiten (130 bis 138), in Abhängigkeit von der Überprüfung,
- Ermitteln der Seriennummern der Banknoten, wobei für jede Banknote eine eindeutige Seriennummer festgelegt und in einer Datenbank (60) gespeichert wird, und daß bei Problemen bei der Ermittlung der Seriennummer für eine Banknote eine eindeutige Kennung für diese Banknote erzeugt und in der Datenbank (60) gespeichert wird,
**dadurch gekennzeichnet**, die eindeutige Kennung eine zufällige Folge von Ziffern und/oder alphanumerischen Zeichen ist, die sich von allen in der Datenbank (60) gespeicherten zuvor ermittelten Seriennummern und von zuvor vergebenen eindeutigen Kennungen unterscheidet.

2. Verfahren für die Bearbeitung von Banknoten, mit folgenden Schritten:
- Vereinzeln der Banknoten,
- Transportieren der vereinzelten Banknoten durch eine Sensoreinrichtung (112; 161 bis 166) zu mehreren Ausgabeeinheiten (130 bis 138),
- Überprüfen der Banknoten durch Auswerten von Daten der Sensoreinrichtung (112; 161 bis 166) sowie Ermitteln und Speichern von Seriennummern der Banknoten durch eine Steuereinrichtung (140),
- Transportieren der Banknoten in die Ausgabeeinheiten (130 bis 138), in Abhängigkeit von der Überprüfung,
- Ermitteln der Seriennummern der Banknoten, wobei für jede Banknote eine eindeutige Seriennummer festgelegt wird, und daß bei Problemen bei der Ermittlung der Seriennummer für eine Banknote eine eindeutige Kennung für diese Banknote erzeugt und gespeichert wird,
**dadurch gekennzeichnet, daß** die eindeutige Kennung eine Folge von Ziffern und/oder alphanumerischen Zeichen ist, die aus dem Abbild oder einem Bereich des Abbilds der Banknote abgeleitet wird.

3. Verfahren nach Anspruch 1 oder 2, **dadurch gekennzeichnet, daß** ein Abbild oder Teilbild der Banknote zusammen mit der Seriennummer öder der eindeutigen Kennung gespeichert wird.

4. Verfahren nach einem der Ansprüche 1 bis 3, **dadurch gekennzeichnet, daß** die ermittelten Seriennummern mittels in den Seriennummern enthaltener Prüfziffern überprüft werden.

5. Verfahren nach Anspruch 4, **dadurch gekennzeichnet, daß** bei der Überprüfung als fehlerhaft erkannte Seriennummern mittels einer oder mehrerer Prüfziffern korrigiert werden.

6. Verfahren nach einem der Ansprüche 1 bis 5, **dadurch gekennzeichnet, daß** mehrfach auf die Banknote aufgebrachte Seriennummern erfaßt werden und die Seriennummern miteinander verglichen werden.

7. Verfahren nach Anspruch 6, **dadurch gekennzeichnet, daß** beim Auftreten von Abweichungen die Banknote als Fälschung oder fälschungsverdächtig eingestuft wird.

8. Verfahren nach Anspruch 6 oder 7, **dadurch gekennzeichnet, daß** beim Auftreten von Abweichungen die Seriennummer korrigiert wird.

9. Verfahren nach einem der Ansprüche 1 bis 8, **dadurch gekennzeichnet, daß** der Seriennummer jeder Banknote Eigenschaften der Banknote zugeordnet und zusammen mit dieser gespeichert werden, insbesondere Echtheit, Zustand, Währung, Stückelung usw.

10. Verfahren nach einem der Ansprüche 1 bis 9, **dadurch gekennzeichnet, daß** die Reihenfolge der Seriennummern der bearbeiteten Banknoten gespeichert wird.

11. Vorrichtung für die Bearbeitung von Banknoten, mit:
- einer Eingabeeinheit (110) zur Eingabe von Banknoten,
- einem Vereinzeler (111) zur Vereinzelung der eingegebenen Banknoten,
- einem Transportsystem (120) zum Transportieren der vereinzelten Banknoten,
- einer Sensoreinrichtung (112) zur Überprüfung der vereinzelten Banknoten,
- einer Steuereinrichtung (140) zur Überprüfung der Banknoten mittels von der Sensoreinrichtung (112) stammender Daten der Banknoten sowie zum Ermitteln von Seriennummern der Banknoten,
- Ausgabeeinheiten (130 bis 138) in welche die Banknoten vom Transportsystem (120), gesteuert durch die Steuereinrichtung (140), in Abhängigkeit von der Überprüfung, transportiert werden, und
- die Steuereinrichtung (140) eine eindeutige Seriennummer für jede Banknote festlegt und in einer Datenbank (60) speichert, und bei Problemen bei der Ermittlung der Seriennummer für eine Banknote eine eindeutige Kennung für diese Banknote erzeugt und in der Datenbank (60) speichert,
**dadurch gekennzeichnet, daß** die Steuereinrichtung (140) eine zufällige Folge von Ziffern und/oder alphanumerischen Zeichen für die eindeutige Kennung erzeugt, die sich von allen in der Datenbank (60) gespeicherten zuvor ermittelten Seriennummern und von zuvor vergebenen eindeutigen Kennungen unterscheidet.

12. Vorrichtung für die Bearbeitung von Banknoten, mit:
- einer Eingabeeinheit (110) zur Eingabe von Banknoten,
- einem Vereinzeler (111) zur Vereinzelung der eingegebenen Banknoten,
- einem Transportsystem (120) zum Transportieren der vereinzelten Banknoten,
- einer Sensoreinrichtung (112) zur Überprüfung der vereinzelten Banknoten,
- einer Steuereinrichtung (140) zur Überprüfung der Banknoten mittels von der Sensoreinrichtung (112) stammender Daten der Banknoten sowie zum Ermitteln von Seriennummern der Banknoten,
- Ausgabeeinheiten (130 bis 138) in welche die Banknoten vom Transportsystem (120), gesteuert durch die Steuereinrichtung (140), in Abhängigkeit von der Überprüfung, transportiert werden, und
- die Steuereinrichtung (140) eine eindeutige Seriennummer für jede Banknote festlegt; und bei Problemen bei der Ermittlung der Seriennummer für eine Banknote eine eindeutige Kennung für diese Banknote erzeugt und speichert,
**dadurch gekennzeichnet, daß** die Steuereinrichtung (140) für die eindeutige Kennung eine Folge von Ziffern und/oder alphanumerischen Zeichen erzeugt, wobei die Ziffern und/oder alphanumerischen Zeichen aus von der Sensoreinrichtung (112) stammenden Daten der Banknoten ermittelt werden, die dem Abbild oder einem Bereich des Abbilds der Banknote entsprechen.

13. Vorrichtung nach Anspruch 11 oder 12, **dadurch gekennzeichnet, daß** die Steuereinrichtung ein Abbild oder Teilbild der Banknote zusammen mit der Seriennummer oder der eindeutigen Kennung speichert.

14. Vorrichtung nach einem der Ansprüche 11 bis 13, **dadurch gekennzeichnet, daß** die Steuereinrichtung (140) die Reihenfolge der Seriennummern der bearbeiteten Banknoten speichert.

15. Vorrichtung nach einem der Ansprüche 11 bis 14, **dadurch gekennzeichnet, daß** entlang des Transportsystems (120) mehrere mit der Steuereinrichtung (140) verbundene Detektoren (161 bis 166) angeordnet sind, welche die Seriennummern der Banknoten erfassen.

## Claims

1. A method for processing bank notes, having the following steps:
- singling the bank notes,
- transporting the singled bank notes through a sensor device (112; 161 to 166) to several output units (130 to 138),
- checking the bank notes by evaluating data from the sensor device (112; 161 to 166) and ascertaining and storing serial numbers of the bank notes by a control device (140),
- transporting the bank notes into the output units (130 to 138), in dependence on the check,
- ascertaining the serial numbers of the bank notes, whereby for each bank note a unique serial number is defined and stored in a database (60), and that upon problems upon the ascertainment of the serial number for a bank note a unique identifier is generated for said bank note and stored in the database (60),
**characterized in that** the unique identifier is a random sequence of numbers and/or alphanumeric characters which differs from all previously ascertained serial numbers stored in the database (60) and from previously assigned unique identifiers.

2. A method for processing bank notes, having the following steps:
- singling the bank notes,
- transporting the singled bank notes through a sensor device (112; 161 to 166) to several output units (130 to 138),
- checking the bank notes by evaluating data from the sensor device (112; 161 to 166) and ascertaining and storing serial numbers of the bank notes by a control device (140),
- transporting the bank notes into the output units (130 to 138), in dependence on the check,
- ascertaining the serial numbers of the bank notes, whereby for each bank note a unique serial number is defined, and that upon problems upon the ascertainment of the serial number for a bank note a unique identifier is generated for said bank note and stored,
**characterized in that** the unique identifier is a sequence of numbers and/or alphanumeric characters which is derived from the image or an area of the image of the bank note.

3. The method according to claim 1 or 2, **characterized in that** an image or partial image of the bank note is stored together with the serial number or the unique identifier.

4. The method according to any of claims 1 to 3, **characterized in that** the ascertained serial numbers are checked by means of check digits contained in the serial numbers.

5. The method according to claim 4, **characterized in that** upon the check, serial numbers recognized as faulty are corrected by means of one or several check digits.

6. The method according to any of claims 1 to 5, **characterized in that** serial numbers applied to the bank note in multiple fashion are captured and the serial numbers are compared with each other.

7. The method according to claim 6, **characterized in that** upon the occurrence of deviations the bank note is classified as a forgery or suspect.

8. The method according to claim 6 or 7, **characterized in that** upon the occurrence of deviations the serial number is corrected.

9. The method according to any of claims 1 to 8, **characterized in that** properties of the bank note, in particular authenticity, condition, currency, denomination, etc., are associated with the serial number of each bank note and stored together therewith.

10. The method according to any of claims 1 to 9, **characterized in that** the order of the serial numbers of the processed bank notes is stored.

11. An apparatus for processing bank notes, having:
- an input unit (110) for inputting bank notes,
- a singler (111) for singling the input bank notes,
- a transport system (120) for transporting the singled bank notes,
- a sensor device (112) for checking the singled bank notes,
- a control device (140) for checking the bank notes by means of data of the bank notes coming from the sensor device (112), and for ascertaining serial numbers of the bank notes,
- output units (130 to 138) into which the bank notes are transported by the transport system (120), controlled by the control device (140), in dependence on the check, and
- the control device (140) defines a unique serial number for each bank note and stores it in a database (60), and upon problems upon the ascertainment of the serial number for a bank note generates a unique identifier for said bank note and stores it in the database (60),
**characterized in that** the control device (140) generates a random sequence of numbers and/or alphanumeric characters for the unique identifier, which differs from all previously ascertained serial numbers stored in the database (60) and from previously assigned unique identifiers.

12. An apparatus for processing bank notes, having:
- an input unit (110) for inputting bank notes,
- a singler (111) for singling the input bank notes,
- a transport system (120) for transporting the singled bank notes,
- a sensor device (112) for checking the singled bank notes,
- a control device (140) for checking the bank notes by means of data of the bank notes coming from the sensor device (112), and for ascertaining serial numbers of the bank notes,
- output units (130 to 138) into which the bank notes are transported by the transport system (120), controlled by the control device (140), in dependence on the check, and
- the control device (140) defines a unique serial number for each bank note, and upon problems upon the ascertainment of the serial number for a bank note generates a unique identifier for said bank note and stores it,
**characterized in that** the control device (140) generates a sequence of numbers and/or alphanumeric characters for the unique identifier, whereby the numbers and/or alphanumeric characters are ascertained from data of the bank notes coming from the sensor device (112) which correspond to the image or an area of the image of the bank note.

13. The apparatus according to claim 11 or 12, **characterized in that** the control device stores an image or partial image of the bank note together with the serial number or the unique identifier.

14. The apparatus according to any of claims 11 to 13, **characterized in that** the control device (140) stores the order of the serial numbers of the processed bank notes.

15. The apparatus according to any of claims 11 to 14, **characterized in that** there are arranged along the transport system (120) several detectors (161 to 166) connected to the control device (140) which capture the serial numbers of the bank notes.

## Revendications

1. Procédé de traitement de billets de banque, comprenant les étapes suivantes :
- déliassage des billets de banque,
- transport des billets de banque déliassés, à travers un équipement capteur (112 ; 161 à 166), à destination de plusieurs unités de sortie (130 à 138),
- vérification des billets de banque par évaluation de données de l'équipement capteur (112 ; 161 à 166) ainsi que détermination et mémorisation de numéros de série des billets de banque par l'intermédiaire d'un équipement de commande (140),
- transport des billets de banque jusque dans les unités de sortie (130 à 138) en fonction de la vérification,
- détermination des numéros de série des billets de banque, un numéro de série univoque étant établi pour chaque billet de banque et mémorisé dans une base de données (60), et, en cas de problèmes lors de la détermination du numéro de série pour un billet de banque, un identificateur univoque étant créé pour ce billet de banque et mémorisé dans la base de données (60),
**caractérisé en ce que** l'identificateur univoque est une suite aléatoire de chiffres et/ou de caractères alphanumériques qui se différencie de tous les numéros de série déterminés auparavant et mémorisés dans la base de données (60) et qui se différencie d'identificateurs univoques attribués auparavant.

2. Procédé de traitement de billets de banque, comprenant les étapes suivantes :
- déliassage des billets de banque,
- transport des billets de banque déliassés, à travers un équipement capteur (112 ; 161 à 166), à destination de plusieurs unités de sortie (130 à 138),
- vérification des billets de banque par évaluation de données de l'équipement capteur (112 ; 161 à 166) ainsi que détermination et mémorisation de numéros de série des billets de banque par l'intermédiaire d'un équipement de commande (140),
- transport des billets de banque jusque dans les unités de sortie (130 à 138) en fonction de la vérification,
- détermination des numéros de série des billets de banque, un numéro de série univoque étant établi pour chaque billet de banque, et, en cas de problèmes lors de la détermination du numéro de série pour un billet de banque, un identificateur univoque étant créé pour ce billet de banque et mémorisé,
**caractérisé en ce que** l'identificateur univoque est une suite de chiffres et/ou de caractères alphanumériques qui est dérivée de l'image ou d'une zone de l'image du billet de banque.

3. Procédé selon la revendication 1 ou 2, **caractérisé en ce qu'**une image ou image partielle du billet de banque est mémorisée conjointement avec le numéro de série ou l'identificateur univoque.

4. Procédé selon une des revendications de 1 à 3, **caractérisé en ce que** les numéros de série déterminés sont vérifiés au moyen de chiffres de contrôle contenus dans les numéros de série.

5. Procédé selon la revendication 4, **caractérisé en ce que** des numéros de série reconnus comme erronés lors de la vérification sont corrigés au moyen d'un ou de plusieurs chiffres de contrôle.

6. Procédé selon une des revendications de 1 à 5, **caractérisé en ce que** des numéros de série appliqués plusieurs fois sur le billet de banque sont saisis et **en ce que** les numéros de série sont comparés entre eux.

7. Procédé selon la revendication 6, **caractérisé en ce que**, en cas de divergences, le billet de banque est classifié comme contrefaçon ou comme suspect de contrefaçon.

8. Procédé selon la revendication 6 ou 7, **caractérisé en ce que**, en cas de divergences, le numéro de série est corrigé.

9. Procédé selon une des revendications de 1 à 8, **caractérisé en ce que** des caractéristiques du billet de banque, notamment authenticité, état, devise, valeur unitaire etc., sont assignées au numéro de série de chaque billet de banque et mémorisées conjointement avec lui.

10. Procédé selon une des revendications de 1 à 9, **caractérisé en ce que** la séquence des numéros de série des billets de banque traités est mémorisée.

11. Dispositif de traitement de billets de banque, comprenant:
- une unité d'alimentation (110) pour l'introduction de billets de banque,
- une déliasseuse (111) destinée au déliassage des billets de banque introduits,
- un système de transport (120) destiné au transport des billets de banque déliassés,
- un équipement capteur (112) destiné à la vérification des billets de banque déliassés,
- un équipement de commande (140) destiné à la vérification des billets de banque au moyen de données des billets de banque provenant de l'équipement capteur (112) ainsi qu'à la détermination de numéros de série des billets de banque,
- des unités de sortie (130 à 138) dans lesquelles les billets de banque sont, sous la commande de l'équipement de commande (140), transportés par le système de transport (120) en fonction de la vérification, et
- l'équipement de commande (140) établissant pour chaque billet de banque un numéro de série univoque et le mémorisant dans une base de données (60), et, en cas de problèmes lors de la détermination du numéro de série pour un billet de banque, créant un identificateur univoque pour ce billet de banque et le mémorisant dans la base de données (60),
**caractérisé en ce que** l'équipement de commande (140) crée pour l'identification univoque une suite aléatoire de chiffres et/ou de caractères alphanumériques qui se différencie de tous les numéros de série déterminés auparavant et mémorisés dans la base de données (60) et qui se différencie d'identificateurs univoques attribués auparavant.

12. Dispositif de traitement de billets de banque, comprenant :
- une unité d'alimentation (110) pour l'introduction de billets de banque,
- une déliasseuse (111) destinée au déliassage des billets de banque introduits,
- un système de transport (120) destiné au transport des billets de banque déliassés,
- un équipement capteur (112) destiné à la vérification des billets de banque déliassés,
- un équipement de commande (140) destiné à la vérification des billets de banque au moyen de données des billets de banque provenant de l'équipement capteur (112) ainsi qu'à la détermination de numéros de série des billets de banque,
- des unités de sortie (130 à 138) dans lesquelles les billets de banque sont, sous la commande de l'équipement de commande (140), transportés par le système de transport (120) en fonction de la vérification, et
- l'équipement de commande (140) établissant pour chaque billet de banque un numéro de série univoque et, en cas de problèmes lors de la détermination du numéro de série pour un billet de banque, créant un identificateur univoque pour ce billet de banque et le mémorisant,
**caractérisé en ce que** l'équipement de commande (140) crée pour l'identification univoque une suite de chiffres et/ou de caractères alphanumériques, les chiffres et/ou caractères alphanumériques étant déterminés à partir de données des billets de banque provenant de l'équipement capteur (112) qui correspondent à l'image ou à une zone de l'image du billet de banque.

13. Dispositif selon la revendication 11 ou 12, **caractérisé en ce que** l'équipement de commande mémorise une image ou une image partielle du billet de banque conjointement avec le numéro de série ou l'identificateur univoque.

14. Dispositif selon une des revendications de 11 à 13, **caractérisé en ce que** l'équipement de commande (140) mémorise la séquence des numéros de série des billets de banque traités.

15. Dispositif selon une des revendications de 11 à 14, **caractérisé en ce que** plusieurs détecteurs (161 à 166) qui sont reliés à l'équipement de commande (140) et qui saisissent les numéros de série des billets de banque sont agencés le long du système de transport (120).
